# FASCICULE DE BREVET EUROPEEN

(11) **EP 0 430 790 B1**
(45) Date de publication et mention de la délivrance du brevet: **25.05.1994**
(21) Numéro de dépôt: 90403348.7
(22) Date de dépôt: 27.11.1990
(51) Int. Cl.: F04B 39/12

(54) **Motocompresseur hermétique à fonctionnement silencieux**
Hermetischer Motorkompressor mit geräuscharmer Wirkung
Silent hermetic motor-compressor

(30) Priorité: 01.12.1989 FR 8915880
(43) Date de publication de la demande: 05.06.1991
(73) Titulaire: L'UNITE HERMETIQUE S.A., F-38290 La Verpilliere (FR)
(72) Inventeur: Braga, Jean-Pierre, F-92045 Paris la Défense (FR)
(74) Mandataire: Albert, Claude

(56) Documents cités:
- DE-B- 1 045 429
- FR-A- 2 382 597
- GB-A- 1 229 408
- US-A- 4 815 947

## Description

La présente invention concerne un motocompresseur hermétique à fonctionnement silencieux.

Un motocompresseur hermétique comprend habituellement une coque métallique hermétique formée d 'une cuve et d'un couvercle, dans laquelle sont montés un groupe compresseur et son moteur d'entraînement. Les motocompresseurs hermétiques en vente dans le commerce ont généralement leur coque en tôle d'acier soudée hermétiquement. La cuve et le couvercle en acier qui forment leur coque sont ainsi rigidement liés mécaniquement l'un à l'autre par un cordon de soudure en acier qui a une même nature que celle de ces cuve et couvercle. Ce cordon de soudure contribue à former une coque monobloc présentant dans toutes ses parties une continuité de propriétés ou caractéristiques physiques.

Lors d'un fonctionnement de ces motocompresseurs hermétiques, leur groupe compresseur et leur moteur d'entraînement engendrent un rayonnement acoustique et des vibrations mécaniques lesquelles viennent exciter leur coque métallique soudée qui entre à son tour en vibration et rayonne une gênante énergie acoustique à l'extérieur. Les motocompresseurs hermétiques à coque soudée en vente dans le commerce s'avèrent ainsi bruyants durant leur fonctionnement.

La présente invention ayant pour but d'éviter ces inconvénients permet de réaliser un motocompresseur hermétique à coque métallique à fonctionnement avec un minimum admissible de bruit autrement dit à fonctionnement silencieux.

Selon l'invention, un motocompresseur hermétique à coque métallique formée par assemblage hermétique d'éléments composants métalliques est caractérisé en ce que la coque métallique est munie dans la jointure de ses éléments composants métalliques assemblés, d'un cordon d'assemblage hermétique constitué par une colle.

Pour mieux faire comprendre l'invention, on en décrit ci-après un certain nombre d'exemples de réalisation illustrés par des dessins ci-annexés dont:
- la figure 1 représente une vue schématique partielle, en coupe verticale, d'un motocompresseur hermétique selon l'invention montrant une coque assemblée par collage, et
- la figure 2 représente une vue partielle en coupe verticale d'une forme de réalisation du motocompresseur de la figure 1, montrant un tronçon d'un tuyau de refoulement du fluide frigorigène comprimé, dans sa traversée d'une paroi de la coque de ce motocompresseur.

Un motocompresseur hermétique 1 selon un exemple de réalisation de l'invention illustré dans la figure 1 comprend, à l'extérieur, une coque métallique 2 formée par un assemblage hermétique d'une cuve 3 et d'un couvercle 4, et à l'intérieur un compresseur 5 et un moteur électrique d'entraînement 6. L'ensemble compresseur 5 et moteur 6 est suspendu à l'intérieur de la coque 2 au moyen de jambes élastiques ou ressorts 8. Une tubulure 9 d'admission d'un fluide frigorigène gazeux montée à une entrée du compresseur 5 est ouverte dans l'enceinte de la coque hermétique 2 au voisinage d'un tuyau 12 de retour du fluide frigorigène dans le motocompresseur hermétique 1. Un tuyau 15 de refoulement du fluide frigorigène comprimé relie une sortie de ce compresseur 5 avec un circuit frigorifique extérieur 17, à travers une paroi de la coque hermétique 2.

Lors d'un fonctionnement du motocompresseur hermétique, le compresseur 5 et le moteur d'entraînement 6 engendrent un rayonnement acoustique et des vibrations mécaniques à l'intérieur de la coque métallique 2 lesquels tendent à exciter cette coque 2 et à la faire entrer en vibration à son tour.

Selon l'invention, pour gêner ou empêcher l'entrée en vibration de la coque 2 sous une stimulation d'un rayonnement acoustique et des vibrations mécaniques émis par le compresseur 5 et le moteur d'entraînement 6, le motocompresseur hermétique 1 comprend une coque métallique 2 constituée d'éléments composants métalliques et munie dans la jointure de ces éléments composants assemblés, d'un cordon d'assemblage hermétique qui a une nature différente de celle de ces éléments composants et contribue à former non pas une coque monobloc présentant dans toutes ses parties une relative continuité de propriétés ou caractéristiques physiques mais une solide coque composite hermétique présentant une discontinuité de propriétés ou caractéristiques physiques au niveau de la jointure de ses éléments composants.

Le cordon d'assemblage hermétique des éléments composants métalliques de la coque 2 est constitué par une colle.

Le cordon d'assemblage hermétique des éléments composants de la coque hermétique 2 est résistant à l'action du fluide frigorigène et du lubrifiant utilisés dans le motocompresseur hermétique 1, et assure une bonne étanchéité de la coque 2 et une bonne liaison mécanique d'assemblage de ces éléments composants métalliques. Le résultat obtenu est tel que le produit résiste sans dommage aux températures atteintes pendant les étapes de fabrication. La durée de vie du compresseur obtenue est au moins équivalente à celle d'un compresseur ayant un assemblage par cordon de soudure.

La colle 18 qui constitue un cordon d'assemblage hermétique des éléments composants de la coque 2 est une colle d'origine naturelle ou synthétique vendue dans le commerce.

Dans l'exemple illustré à la figure 1, le tuyau 15 de refoulement du fluide frigorigène comprimé qui relie une sortie du compresseur 5 avec le circuit frigorifique extérieur 17 est soudé hermétiquement à la paroi de la coque métallique 2 au niveau de sa traversée de cette paroi.

Dans une forme de réalisation du motocompresseur 1, illustré partiellement dans la figure 2, le tuyau 15 de refoulement du fluide frigorigène comprimé est monté hermétiquement à travers un trou 19 de la paroi de la coque métallique 2, au moyen d'un manchon en un matériau élastique 20, solidement et hermétiquement maintenu sur le tuyau 15 et cette paroi de la coque 2 par une couche d'une colle analogue ou identique à la colle 18. Le manchon 20 est constitué par un matériau élastique résistant au fluide frigorigène et au lubrifiant.

Lors d'un fonctionnement du motocompresseur 1, grâce à un cordon d'assemblage réalisé selon l'invention et destiné à maintenir assemblés hermétiquement la cuve 3 et le couvercle 4, la coque 2 excitée par le rayonnement acoustique et des vibrations mécaniques issues du compresseur 5 et du moteur d'entraînement 6, résiste efficacement à cette stimulation, freine son entrée en vibration et n'émet pas un rayonnement acoustique gênant.

## Revendications

1. Motocompresseur hermétique à coque métallique formée par assemblage hermétique d'éléments composants métalliques, caractérisé en ce que la coque métallique (2) est munie dans la jointure de ses éléments composants métalliques assemblés (3, 4) d'un cordon d'assemblage hermétique constitué par une colle (18).

2. Motocompresseur selon la revendication 1, pourvu d'une coque métallique hermétique (2) ayant comme éléments composants métalliques, une cuve (3) et un couvercle (4) en tôle d'acier, caractérisé en ce que la coque métallique hermétique (2) est munie dans la jointure d'assemblage de cette cuve (3) et ce couvercle (4) en tôle d'acier, d'un cordon d'assemblage hermétique résistant à l'action du fluide frigorigène et du lubrifiant utilisés dans le motocompresseur (1) et assure une bonne étanchéité de la coque (2) et une bonne liaison mécanique d'assemblage de ces éléments composants métalliques (3, 4).

3. Motocompresseur selon la revendication 2, caractérisé en ce que la colle (18) qui constitue le cordon d'assemblage hermétique est une colle d'origine naturelle ou synthétique.

4. Motocompresseur selon l'une des revendications 1 à 3, caractérisé en ce qu'il comprend un tuyau (15) de refoulement du fluide frigorigène comprimé, monté hermétiquement à travers un trou (19) de la paroi de la coque (2) au moyen d'un manchon en un matériau élastique, solidement et hermétiquement maintenu sur le tuyau (15) et cette paroi de la coque (2) par une couche d'une colle (18).

## Patentansprüche

1. Hermetisch abgeschlossener Motorkompressor mit metallischer Schale, die durch eine hermetisch dichte Zusammenfügung von metallischen Bauteilelementen gebildet ist, dadurch gekennzeichnet, daß die metallische Schale (2) an der Verbindungsstelle ihrer zusammengefügten metallischen Bauteilelemente (3, 4) mit einem hermetisch dichten Verbindungsband versehen ist, das durch einen Klebstoff (18) gebildet ist.

2. Motorkompressor nach Anspruch 1, versehen mit einer hermetisch dichten, metallischen Schale (2), die als metallische Bauteilelemente eine Wanne (3) und eine Abdeckung (4) aus Stahlblech besitzt, dadurch gekennzeichnet, daß die hermetisch dichte, metallische Schale (2) an der Verbindungsstelle zwischen der Wanne (3) und der Abdeckung (4) aus Stahlblech ein hermetisch dichtes Verbindungsband besitzt, das der Einwirkung der im Motorkompressor (1) verwendeten Kältemittel und Schmiermittel widersteht sowie eine gute Dichtigkeit der Schale (2) und eine gute mechanische Verbindung der metallischen Bauteilelemente (3, 4) gewährleistet.

3. Motorkompressor nach Anspruch 2, dadurch gekennzeichnet, daß der das hermetisch dichte Verbindungsband bildende Klebstoff (18) ein Klebstoff natürlichen oder synthetischen Ursprungs ist.

4. Motorkompressor nach einem der Ansprüche 1 bis 3, dadurch gekennzeichnet, daß er ein Förderrohr (15) für komprimiertes Kältemittel enthält, das durch ein Loch (19) der Wand der Schale (2) mittels einer Buchse aus einem elastischen Material hermetisch dicht hindurchführt, die am Rohr (15) und an der Wand der Schale (2) fest und hermetisch dicht durch eine Schicht eines Klebstoffs (18) gehalten wird.

## Claims

1. Hermetic motor-compressor set, having a metal shell formed by hermetically joining metal component elements, characterized in that the metal shell (2) is fitted, in the joint between its joined metal component elements (3, 4), with an hermetic joining bead constituted by an adhesive (18).

2. Motor-compressor set according to Claim 1, provided with an hermetic metal shell (2) having, as metal component elements, a vessel (3) and a lid (4) made of steel sheet, characterized in that the hermetic metal shell (2) is fitted, in the joint for joining this vessel (3) and this lid (4) made of steel sheet, with an hermetic joining bead resistant to the action of the refrigerant fluid and of the lubricant which are used in the motor-compressor set (1) and ensuring good sealing of the shell (2) and good mechanical bonding for joining these metal component elements (3, 4).

3. Motor-compressor set according to Claim 2, characterized in that the adhesive (18) which constitutes the hermetic joining bead is an adhesive of natural or synthetic origin.

4. Motor-compressor set according to one of Claims 1 to 3, characterized in that it comprises a pipe (15) for delivering the compressed refrigerant fluid, mounted hermetically through a hole (19) in the wall of the shell (2) by means of a sleeve made of an elastic material, solidly and hermetically held against the pipe (15) and this wall of the shell (2) by a layer of an adhesive (18).
